# FASCICULE DE BREVET EUROPEEN

(11) **EP 0 719 657 B1**
(45) Date de publication et mention de la délivrance du brevet: **22.03.2000**
(21) Numéro de dépôt: 95420369.1
(22) Date de dépôt: 28.12.1995
(51) Int. Cl.: B42F 7/08

(54) **Chemise à sangle pour le classement de documents**
Ausdehnbarer Schriftgutbehälter
Expansible file

(30) Priorité: 30.12.1994 FR 9416020
(43) Date de publication de la demande: 03.07.1996
(73) Titulaire: ARIANEX SYSTEMES, F-27300 Bernay (FR)
(72) Inventeur: Gerriet, Jacques, F-27380 Fleury sur Andelle (FR)
(74) Mandataire: Maureau, Philippe

(56) Documents cités:
- DE-U- 9 310 663
- FR-A- 1 430 337
- FR-A- 2 278 500
- FR-A- 2 508 388
- US-A- 2 359 473

## Description

La présente invention a pour objet une chemise à sangle pour le classement de documents.

Une chemise à sangle comprend deux panneaux ou plats, inférieur et supérieur réunis par un dos d'épaisseur réglable en fonction de l'épaisseur des documents à classer. Les deux plats présentent chacun, dans leur épaisseur, un tunnel orienté dans le sens de la largeur et destiné au passage d'une sangle. Cette sangle passe derrière le dos de la chemise, et est destinée à venir se refermer après passage sur la face du classeur opposé du haut dos, en position fermée de celui-ci. Le dos est constitué par un prolongement de l'un des plats, par exemple un prolongement du plat supérieur, qui vient s'engager dans une fente débouchant dans l'un des bords de l'autre plat, et plus précisément du plat inférieur.

Cette technique nécessite que le plat inférieur soit double, pour permettre le ménagement de la fente pour l'engagement du dos d'une valeur plus ou moins importante. En outre, cette solution n'est pas très pratique, car le dos possède relativement peu de souplesse, et doit subir des contraintes de pliage pour l'adapter à différentes épaisseurs de documents à classer.

Les chemises à sangle sont pratiques en ce sens qu'une fois les documents rangés dans la chemise, celle-ci est fermée de façon sûre par la sangle, ce qui évite tout risque d'ouverture accidentelle de la chemise. Toutefois, les chemises à sangle connues présentent l'inconvénient de ne pas permettre un classement des différents documents à l'intérieur même de la chemise, sauf à placer à l'intérieur de la chemise des sous-chemises contenant chacune une série déterminée de documents. Toutefois, l'accès à ces sous-chemises n'est pas instantané car elles ne sont pas immédiatement identifiables lorsqu'elles sont toutes superposées.

Le document FR-A-2 508 388 décrit un trieur à soufflets constitué à partir de plaques superposées dont chacune comporte, sur trois de ses côtés, des prolongements qui, après pliage et encollage en des emplacements déterminés, sont destinés chacun à être fixés sur une plaque voisine pour constituer le trieur.

Le document DE-U-93 10663 concerne une chemise à sangle de dos d'épaisseur réglable. Le dos est constitué en deux parties coulissantes l'une sur l'autre, dont l'une comporte des fentes et l'autre comporte des doigts de guide à l'intérieur des fentes de la première partie. La translation des doigts à l'intérieur des fentes permet de régler l'épaisseur du dos.

Le but de l'invention est de fournir une chemise à sangle de structure simple, dont l'épaisseur du dos soit réglable et immédiatement adaptable à l'épaisseur des documents conditionnés, et dont la structure intérieure permette le classement des documents avec possibilité de tri de ceux-ci.

A cet effet, la chemise à sangle qu'elle concerne, du type précité est caractérisée en ce qu'elle contient une pluralité de chemises intérieures collées les unes sur les autres, avec une réserve d'encollage à proximité de leur pliure, à la façon d'un trieur, les plats inférieur et supérieur respectivement des deux chemises inférieure et supérieure étant fixés sur les faces intérieures respectivement du plat inférieur et du plat supérieur du classeur, les bords des chemises présentant des pliures et se comportant, compte tenu des réserves d'encollage, à la façon d'un soufflet d'épaisseur variable, formant le dos proprement dit de la chemise à sangle.

Il est intéressant de noter que ce sont les dos des différentes chemises contenues dans la chemise à sangle qui, formant une structure en soufflet, constituent le dos proprement dit de la chemise à sangle. Cette structure évite d'avoir à disposer d'un dos spécifique constitué par le prolongement de l'un des plats, et permet de simplifier la structure de l'autre plat, puisqu'il n'est plus nécessaire de prévoir pour celle-ci une double épaisseur servant au ménagement d'une fente. En outre, cette chemise à sangle est très pratique compte tenu des possibilités de classement qu'elle offre pour les documents qu'elle est destinée à contenir.

Suivant une forme avantageuse d'exécution de cette chemise à sangle, les bords des deux plats de chaque chemise intérieure opposés à la pliure comportent chacun une découpe longitudinale, s'étendant à partir du bord inférieur, les deux découpes étant de longueurs différentes pour les deux plats, celle du plat inférieur étant plus courte que celle du plat supérieur.

Les chemises intérieures se comportent alors à la façon d'un trieur, ce qui permet un accès immédiat, compte tenu du décalage des découpes, à une chemise intérieure et aux documents qu'elle contient.

De toute façon, l'invention sera bien comprise à l'aide de la description qui suit, en référence au dessin schématique annexé représentant, à titre d'exemple non limitatif, une forme d'exécution de cette chemise à sangle :
Figure 1 en est une vue en perspective en position fermée ;
Figure 2 en est une vue en perspective en position ouverte ;
Figures 3 et 4 en sont deux vues en coupe transversale selon la ligne III-III de figure 1 respectivement lorsque la chemise à sangle contient un nombre important de documents et lorsqu'elle contient un nombre inférieur de documents.

La chemise à sangle représentée au dessin comprend deux panneaux ou plats, c'est-à-dire un plat inférieur 2 et un plat supérieur 3 de forme rectangulaire et réalisés par exemple en carton renforcé, avec éventuellement un revêtement assurant la finition. Chacun des deux plats 2 et 3 comporte, dans son épaisseur, un tunnel 4 orienté transversalement, débouchant par deux fentes 5 et 6 à proximité des deux bords longitudinaux du plat considéré. Le tunnel 4 de chaque plat 2, 3 sert au passage d'une sangle 7, dont une extrémité est équipée d'une boucle 8. Cette sangle 7, partant de la boucle 8, s'étend à travers le tunnel 4 du plat 3, passe derrière le dos de la chemise, pénètre dans le tunnel 4 du plat 2, puis, en position de fermeture de la chemise, passe sur le bord de celle-ci opposé au dos avant de venir se refermer sur elle-même par passage dans la boucle 8. A l'intérieur de la chemise à sangle sont disposées des chemises intérieures 9, dont chacune comporte un plat inférieur 10 et un plat supérieur 12 séparés par une pliure 13. Les chemises 9, qui sont au nombre de neuf dans la forme d'exécution représentée au dessin, sont superposées et collées les unes sur les autres, avec ménagement d'une réserve d'encollage 14 dans la zone proche de leurs pliures respectives 13. Le plat inférieur 10 de la chemise inférieure 9 et le plat supérieur 12 de la chemise supérieure 9 sont fixés, par collage par exemple, respectivement sur le plat inférieur 2 et sur le plat supérieur 3 de la chemise à sangle.

Le ménagement des réserves d'encollage 14 entre les chemises intérieures 9 permet de disposer d'une souplesse au niveau des pliures 13, permettant à ces réserves d'encollage de se déformer lors du remplissage en documents, à la façon d'un accordéon.

Pour des raisons de clarté du dessin, aux figures 3 et 4, les plats 10 et 12 des différentes chemises intérieures n'ont pas été représentés de façon distincte, la superposition de deux plats 10 et 12 étant schématisée par un seul trait.

Il ressort clairement du dessin que la chemise à sangle selon l'invention ne comporte pas de dos spécifique comme tel est le cas habituellement, le dos étant constitué par les parties postérieures des chemises intérieures 9, c'est-à-dire les parties des chemises comportant les pliures 13.

En outre, les bords des deux plats 10, 12 de chaque chemise intérieure 9, opposés à la pliure 13 comportent chacun une découpe longitudinale respectivement 15, 16, s'étendant à partir du bord inférieur. Il est à noter que la longueur de la découpe 15 du plat inférieur 10 est plus courte que la longueur de la découpe 16 du plat supérieur 12. Ceci permet, lorsque les différentes chemises intérieures sont superposées, de disposer d'un système d'onglets permettant un accès immédiat à chaque chemise intérieure, compte tenu du décalage des découpes 15, 16 des différentes chemises 9. Cela permet à l'ensemble des chemises intérieures 9 de jouer un rôle de trieur.

Les figures 3 et 4 représentent la même chemise à sangle dans le cas où celle-ci contient un nombre important de documents, et dans le cas où celle-ci est pratiquement vide.

Comme il ressort de ce qui précède, l'invention apporte une grande amélioration à la technique existante en fournissant une chemise à sangle dont la structure du dos est simplifiée, tout en possédant une grande latitude de variation d'épaisseur, et qui permet un classement des documents qu'elle contient.

Comme il va de soi, l'invention ne se limite pas à la seule forme d'exécution de cette chemise à sangle décrite ci-dessus à titre d'exemple, elle en embrasse au contraire toutes les variantes. C'est ainsi notamment que le nombre de chemises intérieures contenues dans la chemise à sangle pourrait être différent, ou que les découpes que comportent les plats des chemises intérieures pourraient être différentes sans que l'on sorte pour autant du cadre de l'invention.

## Revendications

1. Chemise à sangle du type comprenant deux panneaux, inférieur (2) et supérieur (3) respectivement, réunis par un dos d'épaisseur réglable en fonction de l'épaisseur des documents à classer, les deux panneaux (2, 3) présentant chacun, dans leur épaisseur, un tunnel (4) orienté dans le sens de la largeur pour le passage d'une sangle (7), qui passe derrière le dos et est destinée à passer sur la face du classeur opposée au dos, en position fermée de celui-ci, caractérisée en ce qu'elle contient une pluralité de chemises intérieures (9) collées les unes sur les autres, avec une réserve d'encollage (14) à proximité de leur pliure (13), à la façon d'un trieur, chaque chemise intérieure (9) comprenant deux plats, inférieur (10) et supérieur (12) respectivement, le plat inférieur de la chemise inférieure de la pluralité de chemises et le plat supérieur de la chemise supérieure de la pluralité de chemises étant fixés sur les faces intérieures respectivement du panneau inférieur (2) et du panneau supérieur (3) du classeur, les bords des chemises présentant des pliures (13) et se comportant, compte tenu des réserves d'encollage (14), à la façon d'un soufflet d'épaisseur variable, formant le dos proprement dit de la chemise à sangle.

2. Chemise à sangle selon la revendication 1, caractérisée en ce que les bords des deux plats (10, 12) de chaque chemise intérieure opposés à la pliure comportent chacun une découpe longitudinale (15, 16), s'étendant à partir du bord inférieur, les deux découpes (15, 16) étant de longueurs différentes pour les deux plats, celle (15) du plat inférieur (10) étant plus courte que celle (16) du plat supérieur (12).

## Patentansprüche

1. Gurt-Aktenbehälter mit einer unteren Tafel (2) und einer oberen Tafel (3), die über einen Rücken verbunden sind, dessen Dicke in Abhängigkeit von der Dicke der einzuordnenden Dokumente einstellbar ist, wobei die beiden Tafeln (2, 3) jeweils in ihrer Dicke einen in der Richtung der Dicke ausgerichteten Durchbruch (4) für den Durchtritt eines Gurtes (7) haben, der hinter dem Rücken verläuft und dazu dient, auf der dem Rücken gegenüberliegenden Seite des Ordners in dessen geschlossener Stellung zu verlaufen, dadurch gekennzeichnet, daß er eine Vielzahl aufeinandergeklebter Innenbehälter (9) mit einer Leimauftrag-Reserve (14) in der Nähe ihrer Faltung (13) in der Art eines Sortierers enthält, wobei jeder Innenbehälter (9) einen unteren Flachteil (10) bzw. einen oberen Flachteil (12) aufweist, wobei der untere Flachteil des unteren Behälters der Vielzahl von Behältern und der obere Flachteil des oberen Behälters der Vielzahl von Behältern an den jeweils inneren Flächen der unteren Tafel (2) und der oberen Tafel (3) des Ordners befestigt sind, wobei die Ränder der Behälter Faltungen (13) aufweisen und sich aufgrund der Leimauftrag-Reserven (14) in der Art eines Balges veränderlicher Dicke verhalten, der den eigentlichen Rücken des Gurt-Aktenbehälters bildet.

2. Gurt-Aktenbehälter nach Anspruch 1, dadurch gekennzeichnet, daß die Ränder der beiden Flachteile (10, 12) jedes der Faltung gegenüberliegenden Innenbehälters jeweils einen Längsausschnitt (15, 16) aufweisen, der sich vom unteren Rand aus erstreckt, wobei die beiden Ausschnitte (15, 16) für die beiden Flachteile unterschiedliche Länge haben, wobei diejenige (15) des unteren Flachteils (10) kürzer als diejenige (16) des oberen Flachteils (12) ist.

## Claims

1. Strap folder of the type comprising two boards, a bottom board (2) and a top board (3) respectively, joined by a back of adjustable thickness according to the thickness of the documents to be filed, the two boards (2, 3) in their thickness each having a tunnel (4) aligned widthways for passing a strap (7) through, which passes behind the back and is intended to pass over the face of the file opposite the back, in the closed position of the latter, characterised in that it contains a plurality of internal folders (9) adhesively bonded to one another, with an adhesive bonding margin (14) in proximity to their fold (13), in the manner of a sorter file, each internal folder (9) comprising two covers, a bottom cover (10) and top cover (12) respectively, the bottom cover of the bottom folder of the plurality of folders and the top cover of the top folder of the plurality of folders being fixed to the internal faces of the bottom board (2) and of top board (3) respectively of the file, the edges of the folders presenting folds (13) and, on account of the adhesive bonding margins (14), acting in the manner of a bellows of variable thickness, forming the actual back of the strap folder.

2. Strap folder according to claim 1, characterised in that the edges of the two covers (10, 12) of each internal folder opposite the fold each have a longitudinal cutout (15, 16), extending from the bottom edge, the two cut-outs (15, 16) being of different lengths for the two covers, that (15) of the bottom cover (10) being shorter than that (16) of the top cover (12).
